# EUROPÄISCHE PATENTSCHRIFT

(11) **EP 0 150 057 B1**
(45) Veröffentlichungstag und Bekanntmachung des Hinweises auf die Patenterteilung: **21.12.1988**
(21) Anmeldenummer: 85100491.1
(22) Anmeldetag: 18.01.1985
(51) Int. Cl.: D03D 47/34

(54) **Verfahren zum Betrieb einer Webmaschine und Vorrichtung zum Durchführen des Verfahrens**
Process for operating a loom and device to execute the process
Procédé de fonctionnement d'un métier à tisser et dispositif pour exécuter ce procédé

(30) Priorität: 19.01.1984 CH 235/84
(43) Veröffentlichungstag der Anmeldung: 31.07.1985
(73) Patentinhaber: Rüti-Te Strake B.V., NL-5750 AA Deurne (NL)
(72) Erfinder: Gunnemann, Paul, NL-5731 RM Mierlo (NL)
(74) Vertreter: Trieblnig, Adolf

(56) Entgegenhaltungen:
- CH-A- 474 589
- FR-A- 1 260 351
- FR-A- 2 153 185
- FR-A- 2 198 014
- FR-A- 2 316 171
- GB-A- 1 085 458

## Beschreibung

Die Erfindung betrifft eine Webmaschine mit Fluideintragung der Schussfäden in das Webfach, bei der ein Fluidstrom am ankunftsseitigen Ende des Webfachs den Schussfaden während der Anschlagbewegung des Rietes, mittels eines am Ende des Webfaches auf den Schussfaden wirkenden Fluidstrom streckt, und mit einer Schussfadenrückziehvorrichtung, die den Schussfaden nach Beendigung des Schusseintrags, während der Anfangsphase der Anschlagbewegung des Rietes, schussspulenseitig um den Betrag der Ueberlänge zurückzieht, welche Ueberlänge dem nächst einzutragenden Schussfaden als Ueberlänge dient, und mit einer Schneidvorrichtung zum Schneiden des Schussfadens.

Die Qualität eines Gewebes hängt in starkem Masse ab vom Ausmass und von der Gleichmässigkeit, mit welchen die Schussfäden nach dem Eintragen gestreckt und vor und während des folgenden Anschlagens in das Tuch gestreckt gehalten werden. Bei einem bekannten Verfahren wird diese Streckwirkung erzeugt durch eine - zusätzlich zu den über das Webfach verteilt angeordneten, den Schussfäden eintragenden Stafettendüsen - Streckdüse, die auf der Ankunftseite des Schussfadens und meistens ausserhalb des Geweberandes liegt. Es versteht sich, dass eine wirkungsvollere und gleichmässigere Streckwirkung und dadurch ein besseres Tuch erhalten wird, wenn der Schussfaden über eine verhältnismässig grosse Länge vom streckenden Luftstrom der Streckdüse umgeben ist. Dies bedeutet, dass es, sofern es die Streckwirkung betrifft, günstig ist, wenn die Schussfäden mit solcher Länge eingetragen werden, dass sie nach dem Eintragen auf der Ankunftsseite verhältnismässig weit über den Tuchrand hinausragen. Dies würde jedoch eine verhältnismässig grosse Garnabfalllänge bedeuten, was unwirtschaftlich ist.

Es ist bekannt bei einer Greiferprojektil-Webmaschine, einen in das Webfach eingetragenen Schussfaden über eine Strecke zurückzuziehen. Dies geschieht, wenn das Projektil, nachdem es im Fangwerk abgebremst und zum Stillstand gebracht ist, über die Strecke, die es in das Fangwerk eingedrungen ist, zurückgeschoben wird. Um zu verhindern, dass dabei der Schussfaden ungestreckt im Webfach zu liegen kommt, wird er zu gleicher Zeit zurückgezogen.

In FR-A-2.153.185 ist ein Peitschen-Webverfahren beschrieben, bei dem die Schussfäden mit konstanter Überlänge eingetragen und darnach um diese Überlänge mit einer Rückzugsvorrichtung, die aus einem Hebel und einem Ausgleicher besteht, zurückgezogen werden. Nach dem Zurückziehen mit der Rückzugsvorrichtung wird der Schussfaden geschnitten. Der schussspulenseitige Faden wird dabei mit dem Hebel einem Saugrohr vorgelegt, in weichem der Faden für den nachfolgenden Peitschen-Schuss abgelängt gespeichert wird. Dabei wird das schussspulenseitige Fadenende nach einer der Schusseintragsrichtung entgegengesetzten Richtung geschwenkt, um beim Schusseintrag erneut in die Schusseintragsrichtung geschwenkt zu werden. Die Rückzugsvorrichtung gibt das schussspulenseitige Fadenende sofort nach dem Schneiden frei. Das Drehen und Zurückziehen des Fadens erfolgt mit dem Saugrohr, das als zweite Rückzugsvorrichtung wirkt. Dieses Verfahren ist langsam und für moderne Webverfahren nicht geeignet, da die Aufbereitung für den Schussfaden des nachfolgenden Schusses erst nach Abschluss des vorhergehenden Schusseintrags ausgelöst werden kann, und der Schusseintrag wiederum erst nach dem Ablängen beginnt.

In FR-A-2.198.014, einer Zusatz-Patentanmeldung zu FR-A-2.153.185, wird ebenfalls beschrieben, dass das zurückgezogene und geschnittene, schussspulenseitige Fadenende von der Rückziehvorrichtung nach dem Schneiden sofort wieder freigegeben wird. Das schusspulenseitige Fadenende wird von einem quer zur Schussrichtung angeordneten Saugrohr, das als zweite Rückziehvorrichtung wirkt, angezogen, darin abgelängt und dem Schusseintragsorgan für den nachfolgenden Schusseintrag vorgelegt.

Der Erfindung liegt die Aufgabe zugrunde, eine Webmaschine der eingangs definierten Art zu schaffen, bei der der die für den Schusseintrag notwendige Zeit weiter verkürzt werden kann. Erfindungsgemäss ist eine derartige Webmaschine, dadurch gekennzeichnet, das schussspulenseitige Ende des Schussfadens, nach dem Schneiden mit der Schneidvorrichtung durch die Schussfadenrückziehvorrichtung alleine, in der dem Fadenlauf beim Schusseintrag entgegengesetzten Richtung weiter zurückziehbar ist. Die abhängigen Ansprüche betreffen vorteilhafte Weiterbildungen der Webmaschine.

Damit besteht die Möglichkeit, den Schussfaden, dessen Ende nun weiter vom Eingang zum Webfach entfernt liegt, mit der Hauptdüse schon vor dem Öffnen des Webfachs zu beschleunigen, so dass er bei offenem Webfach schon eine beträchtliche Geschwindigkeit aufweist. Damit wird die für den Schusseintrag benötigte Zeit kürzer, was eine Erhöhung der Schusszahl pro Zeiteinheit ermöglicht.

Ein Ausführungsbeispiel einer erfindungsgemässen Webmaschine ist nachfolgend anhand der Zeichnung erläutert : Es ist :
Fig. 1 eine Seitenansicht der Eintragsseite einer Webmaschine gemäss der Erfindung ; die Lade befindet sich in Rietanschlaglage ;
Fig. 2 die Vorderansicht 11-11 in Fig. 1.

Nach Fig. 1 ist eine Lade 1 um eine Achse 2 in Richtung eines Pfeiles I hin und her drehbar. Die Lade 1, die das Riet 3 trägt, ragt auf der Eintragsseite der Webmaschine über einigen Abstand über die Begrenzung 3' des Rietes 3 hinaus. Auf diesem ausragenden Ende der Lade 1 befindet sich eine pneumatische Eintragshauptdüse 4, dessen Schussfadenaustrittsöffnung 5 sich gegenüber dem in den Lamellen des Rietes gebildeten Schussfadeneintragskanal 6 befindet. Das Schussgarn 7 wird ab einer (nicht gezeichneten) Vorratsspule via eine (ebenfalls nicht gezeichnete) Schussfadenzumessvorrichtung, z. B. eines Schussfadenspeichers, über eine Fadenklemme 8 der Hauptdüse 4 zugeführt. Die Fadenklemme 8 schliesst jedesmal nach Beendigung einer Schussfadeneintragung und öffnet erst wieder im Augenblick, in dem die nächste Eintragung anfangen soll. Die in diesem Augenblick bereits für die nächste Eintragung im Fadenspeicher gespeicherte Garnlänge wird dann durch Oeffnen der Fadenklemme 8 zum Eintragen durch die Hauptdüse 4 freigegeben. Es ist eine Garnlänge gespeichert, die gleich der durch die Webbreite geforderte Schussfadenlänge zusätzlich einer bestimmten Ueberlänge ist. Auf der gegenüberliegenden Seite des Riets 3, der Ankunftseite des Schussfadens 7', befindet sich eine pneumatische Streckdüse 9 für das eintreffende Schussfadenende 7". Die Streckdüse 9 ist nur schematisch dargestellt und nicht beschrieben, da sie an sich bekannt ist, z. B. aus der NL-PS 72 06 367.

Erfindungsgemäss ist im Raum 10 zwischen der Fadenklemme 8 und der Hauptdüse 4 ein Hebel 11 vorgesehen, der um eine Achse 12, die in zwei Wangen 13 gelagert ist, in einer zur Eintragslinie senkrechten Ebene drehbar ist. Die Wangen 13 sind am Kopf des ausragenden Teiles der Lade 1 befestigt. Der Hebel 11 bewegt sich zwischen einer unwirksamen Lage, die durch einen Anschlag 14 und einer wirksamen Lage, die durch einen Anschlag 15 bestimmt ist. Ein Unterarm 11' des zweiarmigen Hebels 11 ist mit einer Rolle 16 versehen, die auf einer Führungsschiene 17 an einem Hebel 18 abrollen kann. Der Hebel 18 ist auf einer parallel zur Eintragslinie verlaufenden Achse 19 befestigt, die drehbar in einer Buchse 20 gelagert ist. Die Buchse 20 ihrerseits ist über einen Träger 21 an einem stationären Teil 22 der Webmaschine befestigt. Auf der Achse 19 des Hebels 18 ist weiterhin ein Hebel 23 mit Folgerolle 24 befestigt, die an einer in Richtung eines Pfeiles 11 drehenden Steuerscheibe 25 geführt ist. Die Folgerolle 24 wird mittels einer Druckfeder 26, die auf einem ausragenden Teil 23' des Hebels 23 drückt, an der Steuerscheibe 25 gehalten. Die Steuerscheibe 25 weist zwei Steuerabschnitte 25a und 25b mit verschiedenen Radien auf, die durch gerade Uebergangsabschnitte miteinander verbunden sind. In der in Fig. 1 dargestellten Lage, wobei das Riet 3 sich im Anschlagstellung A befindet, ist der Steuerabschnitt 25a mit dem grössten Radius wirksam, so dass der Hebel 18 mit der Führungsschiene 17 seine obere Lage einnimmt, in welcher Lage die Führungskante 17' der Schiene auf einem Kreisbogen liegt, dessen Mittelpunkt mit dem Mittelpunkt 2' der Achse 2 der Lade 1 zusammenfällt. In dieser Lage wird der Hebel 11 entgegen der Spannung einer Zugfeder 27 in seiner wirksamen Lage an den Anschlag 15 gedrückt, d. h. in der gezeichneten Lage A unterhält ein nach oben ragender Arm 11" des Hebels 11 eine Schussfadenschleife 28, deren eine Schenkel zur Fadenklemme 8 und deren andere Schenkel zur Hauptdüse 4 verläuft. Diese Schleife 28 ist während der, der gezeichneten Lage B vorangehenden Anschlagbewegung des Rietes 3 entstanden, während welcher Bewegung der Hebel 11 aus seiner unwirksamen, keine Schleife bildende Lage am Anschlag 14, in seine wirksame, eine Schleife bildende Lage am Anschlag 15 gedreht wurde. Die in der Schleife 28 enthaltene Fadenlänge ist dazu bestimmt während der nächsten Eintragung eines Schussfadens benutzt zu werden.

Die Arbeitsweise der Vorrichtung ist nachfolgend anhand eines Webzyklus beschrieben, wobei als Ausgangspunkt die in der Zeichnung dargestellte Rietanschlaglage A genommen ist. Die wichtigsten Vorgänge im Webzyklus sind auf die Winkellage der Hauptwelle der Webmaschine bezogen, die pro Webzyklus eine volle Umdrehung ausführt. Die gezeichnete Rietanschlaglage A entspricht der 0°-Winkellage.

In dieser 0°-Lage gemäss der Zeichnung, oder einige Maschinengrade vorher, hat das Abschneiden des eingeschlagenen Schussfadens stattgefunden. Die jetzt anfangende Rückwärtsbewegung der Lade 1, in Fig. 1 nach links, hat anfänglich keine Drehung des Hebels 11 zur Folge, da die Steuerscheibe 25 anfänglich noch mit ihrem Steuerabschnitt 25a auf den Hebel 18 wirksam bleibt, so dass dieser seine angehobene Lage beibehält, und der Hebel 11 deshalb mit seiner Folgerolle 16 mit der Führungskante 17' der Führungsschiene 17 in Kontakt bleibt. Die Folgerolle 16 rollt sich somit auf der Führungskante 17' ab, ohne Aenderung der Lage des Hebels 11. Erst nachdem die Hauptwelle der Maschine einen Winkel von etwa 90° zurückgelegt hat, wird der Steuerabschnitt 25b mit dem kleineren Radius der Steuerscheibe 25 wirksam, so dass der Hebel 18 sich unter dem Druck der Feder 26 im Gegenuhrzeigersinn drehen kann, wobei die Führungsschiene 17 sich von der Folgerolle 16 des Hebels 18 entfernt. Jetzt kann sich der Hebel 11 unter dem Einfluss einer Zugfeder 27 im Gegenuhrzeigersinn drehen und er kommt an dem Anschlag 14 zum Anliegen. Ungefähr zur gleichen Zeit bzw. einige Grade vorher, fängt die Speisung der Hauptdüse 4 mit Druckluft an und wird die Fadenklemme 8 geöffnet. Inzwischen hat dann der Webfachwechsel stattgefunden, und das neue Webfach ist bereits soweit geöffnet, dass der benötigte Durchgang für den nächsten Schussfaden erhalten ist. Durch die Zugwirkung der Hauptdüse 4 auf den Schussfaden wird die vom Hebel 11 auf seinem Weg zum Anschlag 14 freigegebene Schleife 28 aufgehoben und in Richtung des Webfaches gefördert. Die Eintragung des Schussfadens verläuft somit ungefähr zwischen den Winkellagen 90° und 100° der Hauptwelle. Bei einer Winkelstellung von etwa 180° hat die Lade 1 ihre Ruhelage erreicht. Das Riet 3 steht dann in der Stellung B. Die Hauptdüse 4 ist dann noch immer wirksam ; sie wird erst bei einer Winkelstellung von 230° ausgeschaltet. Inzwischen ist die Streckdüse 9 bei ungefähr 200° schon in Wirkung getreten, damit sie das Schussfadenende 7" am Ende der Eintragung aufnehmen und das Strecken einsetzen kann. Die Streckdüse enthält eine Schussfadenlänge gleich der Länge der Schleife 28. Die Lade 1 mit dem Riet 3 befindet sich inzwischen bereits wieder auf dem Weg nach rechts zur gezeichneten Rietanschlaglage A. Gegen Ende der Anschlagbewegung kommt nun der Steuerabschnitt 25a der Steuerscheibe 25 wiederum zur Wirkung auf die Rolle 24 des Hebels 23, so dass der Hebel 18 angehoben wird und dabei den Hebel 11 im Uhrzeigersinn dreht. Der Hebel 11 zieht dabei eine Schleife 28 in den sich noch in dem Webfach unterwegs befindenden und an seinem Ende von der Streckdüse 9 erfassten Schussfaden. Beim Bilden der Schleife 28 im Schussfaden 7' wird dieser über eine entsprechende Länge aus dem Webfach zurückgezogen, bis zum Augenblick, z. B. bei 350° in welchem das Abschneiden des Schussfadens durch eine Schere 29 stattfindet.

Im Falle, dass das Abschneiden des Schussfadens stattfindet wenn der Hebel 11 aus seiner linken, unwirksamen Lage noch unterwegs ist zur seiner rechten, wirksamen, schleifenbildenden Lage, wird das Zurückziehen des Schussfadens aus dem Webfach noch nach dem Abschneiden während einiger Zeit fortgesetzt. Dies hat, wie oben bereits bemerkt wur de, zur Folge, dass der nach dem Abschneiden verbleibende Kopf des nächsten Schussfadens in einem grösseren Abstand vom Eingang des Webfachs liegt. Dies schafft die Möglichkeit, die Garnklemme 8 früher zu öffnen und auch die Hauptdüse 4 früher einzuschalten, so dass der Kopf des Schussfadens im Augenblick wenn die Webfachöffnung genügend gross ist, um mit der Eintragung anfangen zu können, bereits eine beträchtliche Geschwindigkeit erhalten hat.

## Patentansprüche

1. Webmaschine mit Fluideintragung der Schussfäden (7, 7', 7") mit Überlänge in das Webfach, bei der ein Fluidstrom am ankunftsseitigen Ende des Webfachs den Schussfaden (7, 7', 7") während der Anschlagbewegung des Rietes (3), mittels eines am Ende des Webfaches auf den Schussfaden wirkenden Fluidstrom streckt, und mit einer Schussfadenrückziehvorrichtung (11, 11'), die den Schussfaden (7, 7', 7") nach Beendigung des Schusseintrags, während der Anfangsphase der Anschlagbewegung des Rietes (3), schussspulenseitig um den Betrag der Ueberlänge (7") zurückzieht, welche Ueberlänge dem nächst einzutragenden Schussfaden (7, 7', 7") als Ueberlänge dient, und mit einer Schneidvorrichtung (29) zum Schneiden des Schussfadens (7, 7', 7"), dadurch gekennzeichnet, dass das schussspulenseitige Ende (7') des Schussfadens nach dem Schneiden mit der Schneidvorrichtung (29), durch die Schussfadenrückziehvorrichtung (10, 11, 11", 12, 13) alleine in der dem Fadenlauf beim Schusseintrag entgegengesetzten Richtung weiter zurückziehbar ist.

2. Webmaschine nach Anspruch 1, mit einer Schussfadenzumessvorrichtung, einem Riet (3), einer Schussfadeneintragshauptdüse (4), einer zwischen dieser Hauptdüse und dem Webfach angeordneten Schussfadenschneidvorrichtung

(29) und einer Schussfadenstreckdüse (9) auf der Schussfadenankunftsseite des Webfachs, dadurch gekennzeichnet, dass die Schussfadenrückziehvorrichtung (10, 11, 11', 12, 13) zwischen der Zumessvorrichtung und der Hauptdüse (4) angeordnet ist.

3. Webmaschine nach Anspruch 2, bei welcher sich die Hauptdüse (4) auf der das Riet (3) tragenden Lade (1) befindet, dadurch gekennzeichnet, dass die Rückziehvorrichtung (10, 11, 11", 12, 13) ebenfalls auf der Lade (1) angeordnet ist und einen in einer Ebene quer zur Eintragslinie drehbaren Hebel (11) aufweist, der bei der Bewegung der Lade (1) in Anschlagrichtung eine dieser Bewegung überlagerte Bewegung in der Anschlagrichtung durchführt und dabei den Schussfaden (7') kreuzt und auslenkt.

## Claims

1. A loom having : fluid picking of the weft yarns (7, 7', 7") into the shed with excess length, a fluid stream at the arrival end of the shed stretching the weft yarn (7, 7', 7") during the beating-up movement of the reed ; and weft yarn drawback means_{'}(11, 11') which after the termination of picking and during the initial phase of the beating-up movement of the reed (3) draw back the weft yarn (7, 7', 7") on the weft bobbin side by the amount of the excess length (7"), the same serving as exess length for the next weft yarn (7, 7', 7") to be picked ; and a weft cutter (29) for severing the weft yarn (7, 7', 7"), characterised in that after severance by the weft cutter (29) the weft yarn end (7') on the bobbin side can be drawn further back, in the direction opposite to yarn movement during picking, by the weft yarn draw-back means (10, 11, 11", 12, 13) alone.

2. A loom according to claim 1 comprising a weft yarn dispenser, a reed (3), a main picking nozzle (4), a weft cutter (29) disposed between the main nozzle (4) and the shed, and a weft-stretching nozzle (9) on the weft arrival side of the shed, characterised in that the weft yarn draw-back means (10, 11, 11", 12, 13) are disposed between the weft dispenser and the main nozzle (4).

3. A loom according to claim 2 in which the main picking nozzle (4) is disposed on the reed- carrying sley (1), characterised in that the weft yarn draw-back means are also disposed on the sley (1) and take the form of a lever (11) which is rotatable in a plane transversely to the picking line and which, when the sley moves in the beating-up direction, makes in the beating-up direction a movement superimposed upon the movement of the sley in the beating-up direction and, in so doing, crosses and deflects the weft yarn (7'),

## Revendications

1. Métier à tisser à insertion avec surlongueur, par fluide, des fils de trame (7, 7', 7") dans la foule de tissage, dans lequel, à l'extrémité arrivée de la foule, un flux de fluide étire le fil de trame (7, 7', 7") lors du mouvement de bourrage du ros (3), au moyen d'un flux de fluide agissant sur le fil de trame à l'extrémité de la foule, le métier présentant un dispositif (11, 11') de rétraction du fil de trame qui, à l'achèvement de l'insertion de la trame et en phase initiale du mouvement de bourrage du ros (3), rétracte le fil de trame (7, 7', 7"), côté canette, de la valeur de la surlongueur (7"), laquelle surlongueur sert de surlongueur au fil de trame (7, 7', 7") devant être consécutivement inséré, ainsi qu'un dispositif de sectionnement (29) pour sectionner le fil de trame (7, 7', 7"), caractérisé par le fait que, après le sectionnement opéré par le dispositif de sectionnement (29), l'extrémité (7') du fil de trame située côté canette peut être rétractée davantage encore, avec le seul concours du dispositif (10, 11, 11", 12, 13) de rétraction du fil de trame, dans la direction opposée à la trajectoire du fil lors de l'insertion de la trame.

2. Métier à tisser selon la revendication 1, comprenant un dispositif doseur de fil de trame, un ros (3), une buse principale (4) d'insertion du fil de trame, un dispositif (29) de sectionnement du fil de trame, intercalé entre cette buse principale et la foule, ainsi qu'une buse (9) étireuse du fil de trame du côté arrivée du fil de trame dans la foule, caractérisé par le fait que le dispositif (10, 11, 11", 12, 13) de rétraction du fil de trame est interposé entre le dispositif doseur et la buse principale (4).

3. Métier à tisser selon la revendication 2, dans lequel la buse principale (4) se trouve sur le battant (1) portant le ros (3), caractérisé par le fait que le dispositif de rétraction (10, 11, 11", 12, 13) est également installé sur le battant (1) et présente un levier (11) qui peut tourner dans un plan transversalement par rapport à la ligne d'insertion et qui, lors du mouvement du battant (1) dans la direction du bourrage, accomplit dans la direction du bourrage un mouvement se superposant à ce mouvement, en croisant et en déviant alors le fil de trame (7').
